# EUROPÄISCHE PATENTSCHRIFT

(11) **EP 0 447 779 B1**
(45) Veröffentlichungstag und Bekanntmachung des Hinweises auf die Patenterteilung: **18.05.1994**
(21) Anmeldenummer: 91101740.8
(22) Anmeldetag: 08.02.1991
(51) Int. Cl.: A63C 9/00

(54) **Lagervorrichtung zur seitwärts beweglichen vertikalen Abstützung eines Skischuhes auf einem Ski**
Holding device for a laterally movable vertical support for a ski shoe on a ski
Dispositif de support vertical utilisant un mouvement latéral d'une chaussure sur un ski

(30) Priorität: 17.03.1990 DE 4008677
(43) Veröffentlichungstag der Anmeldung: 25.09.1991
(73) Patentinhaber: GEZE SPORT INTERNATIONAL GMBH, D-80796 München (DE)
(72) Erfinder: Bogner, Martin, W-7302 Ostfildern 2 (DE)
(74) Vertreter: Rotermund, Hanns-Jörg, Dipl.-Phys.

(56) Entgegenhaltungen:
- DE-A- 1 578 818
- DE-A- 2 333 166
- DE-A- 3 415 272
- FR-A- 2 329 309

## Beschreibung

Die Erfindung betrifft eine Lagervorrichtung zur seitwärts beweglichen vertikalen Abstützung eines Skischuhes auf einem Ski, mit einem relativ zum Ski in Richtung der Skiquerachse begrenzt verschiebbaren und bei Verschiebung seitwärts kippbaren, plattenartigen Abstützteil, auf dem der Skischuh mit seiner Sohle aufliegt.

Derartige Lagervorrichtungen haben die Aufgabe, bei Relativbewegungen zwischen Skischuh und Ski in Querrichtung die Reibung zwischen Skischuh und Ski möglichst weitgehend zu vermindern, um soweit als möglich zu gewährleisten, daß das Auslöseverhalten der Skibindung bei seitwärts auf den Schuh einwirkenden Kräften durch Reibung nicht beeinflußt werden kann.

Bei einer aus der FR-A 23 29 309 bekannten derartigen Vorrichtung ist auf dem Ski eine Gleitplatte in Skiquerrichtung beweglich angeordnet und mittels einer ring- bzw. schlaufenförmigen Gummifeder elastisch gehaltert, derart, daß die Gleitplatte unter Dehnung der Gummifeder seitwärts verschoben werden kann. Dabei kann die Gleitplatte aufgrund ihrer elastischen Halterung auch eine Kippbewegung ausführen, sobald der Schuh die Gleitplatte entsprechend beaufschlagt, d.h. wenn der Schuh bei Querverschiebung der Gleitplatte das seitlich über den Ski hinausragende Ende der Gleitplatte niedertritt. Dieser Fall kann praktisch jedoch nur dann eintreten, wenn sich der Schuh relativ zur Gleitplatte sowie relativ zum Ski recht weit zur Seite hin verschoben hat. Insgesamt muß bei der aus der FR-A 23 29 309 bekannten Vorrichtung noch mit einer unerwünschten Reibung gerechnet werden, die das Auslöseverhalten einer Bindung beeinträchtigen kann.

Ähnliches gilt für eine aus der DE-A 25 53 169 bekannte Vorrichtung. Hier ist das Abstützteil zwar mittels Kugeln gelagert, jedoch wird nicht berücksichtigt, daß das Abstützteil nur eine begrenzte Beweglichkeit in Skiquerrichtung hat, wenn es am Ski unverlierbar gehaltert sein soll. Moderne Skibindungen besitzen nun einen sehr breiten Elastizitätsbereich in Skiquerrichtung, d.h. die Skibindung vermag den Skischuh auch dann noch in die Normallage zurückzustellen, wenn er aufgrund seitwärts einwirkender Kräfte zuvor relativ weit aus der Normallage ausgelenkt wurde. Dabei kann der Elastizitätsbereich der Skibindung in Skiquerrichtung größer sein als der Bewegungsbereich des Abstützteiles. Dies ist aber gleichbedeutend damit, daß das Abstützteil bei einer Seitwärtsauslösung des Skischuhes dem Skischuh nur längs eines begrenzten Weges in Skiquerrichtung zu folgen vermag und bei einer weiteren Verschiebung des Skischuhes zwangsläufig eine mit Reibung verbundene Relativbewegung zwischen Skischuh und Abstützteil auftreten muß.

Aus der DE-A 21 34 950 ist eine Lagervorrichtung bekannt, bei der das Abstützteil durch ein endloses Band gebildet wird, welches ein skiseitiges Tragteil beweglich umschlingt und dessen die Oberseite des Tragteiles in Skiquerrichtung überspannender oberer Abschnitt als Lagerfläche für den Skischuh dient. Dementsprechend kann das endlose Band beliebigen Bewegungen der Skischuhsohle in Skiquerrichtung folgen. Somit werden die Nachteile der zuvor erwähnten Lagervorrichtung vermieden, jedoch ist zu berücksichtigen, daß das Kunststoffmaterial, aus dem das endlose Band in der Praxis gefertigt sein muß, bei längerem Gebrauch verspröden kann, insbesondere unter dem Einfluß der UV-Strahlung, die im Hochgebirge äußerst intensiv sein kann. Hierbei ist zu berücksichtigen, daß insbesondere ungeübte Skiläufer beim Skilauf verhältnismäßig viele Pausen einlegen. Dabei werden die Ski oftmals abgelegt, so daß die umlaufenden Bänder der Abstützvorrichtung der Sonne stark ausgesetzt werden.

Im übrigen sind Lagervorrichtungen bekannt, die im wesentlichen aus skifesten Abstützplatten mit sehr glatter Oberfläche bestehen. Als Material für diese Abstützplatten werden spezielle Kunststoffe (Teflon) verwendet, die relativ kostspielig und schwer zu verarbeiten sind. Die Befestigung dieser Kunststoffplatten am Ski erfolgt üblicherweise durch Klebverbindungen, die jedoch der UV-Strahlung nur begrenzt standhalten. Dementsprechend besteht die Gefahr, daß die Abstützplatten verlorengehen.

Aufgabe der Erfindung ist es nun, eine Lagervorrichtung zu schaffen, welche einerseits praktisch wartungsfrei und langlebig ist und andererseits das Auslöseverhalten der Skibindung praktisch nicht beeinflussen kann.

Diese Aufgabe wird mit einer Lagervorrichtung der eingangs angegebenen Art gelöst, indem erfindungsgemäß vorgesehen ist, daß zur vertikalen Abstützung des Abstützteiles gegenüber dem Ski am Abstützteil angeordnete Gleitflächen mit am Ski angeordneten Gegengleitflächen zusammenwirken und die Gleitflächen und/oder die Gegengleitflächen dachartig zueinander geneigt sind, derart, daß das Abstützteil bei zunehmender Verschiebung in Richtung der Skiquerachse eine zunehmende Schieflage mit Gefälle in Verschieberichtung einnimmt.

Innerhalb des Beweglichkeitsbereiches des plattenförmigen Abstützteiles wird der darauf abgestützte Skischuh mit im wesentlichen vernachlässigbarer Reibung in Skiquerrichtung gelagert. Sobald bei einer durch von außen wirkende Kräfte verursachten Seitwärtsbewegung des Skischuhes das von der Skischuhsohle mitgeschleppte Abstützteil seine der jeweiligen Verschieberichtung zugeordnete Endlage erreicht, kann auch bei kräftigem Andruck der Schuhsohle auf dem Abstützteil kein erhöhter, der Seitwärtsbewegung des Skischuhes entgegenwirkender Widerstand auftreten, weil die zwischen Schuhsohle und Abstützteil wirkenden Andruckkräfte aufgrund der zwangsläufig vorhandene Schieflage des seitwärts verschobenen Abstützteiles eine in Skiquerrichtung ausgerichtete Kraftomponente erzeugen, die den Skischuh von seiner Normal- bzw. Mittellage zu entfernen und damit die vom Skischuh eingeleitete Seitwärtsverschiebung fortzusetzen sucht.

Dabei ist vorteilhaft, daß die Zone, in der die größten Andruckkräfte zwischen plattenartigem Abstützteil und Schuhsohle auftreten, aufgrund der Schieflage des Abstützteiles auf der der jeweiligen Bewegungsrichtung des Skischuhes entgegengesetzten Seite der Skischuhsohle liegt. Dementsprechend wird auf den Skischuh bei stärkerer Seitwärtsbewegung desselben ein mit der jeweiligen vertikalen Belastung des Abstützteiles zunehmendes Drehmoment ausgeübt, welches den Skischuh zur Seite aus der Bindung auszuwerfen sucht.

Durch die erfindungsgemäße Anordnung wird also sicher vermieden, daß die einer Auslösebewegung des Skischuhes entgegenwirkenden Widerstände kurz vor Überschreitung des Elastizitätsbereiches der Bindung unerwünscht stark ansteigen können.

Die Erfindung zeichnet sich durch eine einfache Konstruktion aus. Denn im wesentlichen müssen lediglich dachförmig zueinander geneigte Gleitflächen bzw. Gegengleitflächen vorhanden sein, wobei die dachförmige Neigung auch dadurch erzielt werden kann, daß die genannten Gleitflächen bzw. Gegengleitflächen gewölbt ausgebildet sind. In jedem Falle wird damit gewährleistet, daß die jeweils in Verschieberichtung weisende Seite des Abstützteiles bei dessen Seitwärtsverschiebung nach seitwärts schräg abwärts und die andere Seite nach seitwärts schräg aufwärts bewegt werden.

Darüber hinaus ist zweckmäßigerweise vorgesehen, das plattenartige Abstützteil mit einem Rückstellfederaggregat zu versehen, so daß das Abstützteil immer seine Normal- bzw. Mittellage einzunehmen sucht.

Im übrigen wird hinsichtlich bevorzugter Merkmale der Erfindung auf die Ansprüche sowie die nachfolgende Erläuterung besonders vorteilhafter Ausführungsformen anhand der Zeichnung verwiesen.

Dabei zeigt
- Fig. 1: eine ausschnittsweise Draufsicht auf einen Ski mit vorderem Skibindungsteil und erfindungsgemäßer Lagervorrichtung,
- Fig. 2: ein schematisiertes Schnittbild der Lagervorrichtung entsprechend der Schnittlinie II-II in Fig. 1,
- Fig. 3: ein der Fig. 2 entsprechendes Schnittbild einer abgewandelten Ausführungsform,
- Fig. 4: eine teilweise horizontal aufgeschnittene Draufsicht einer erfindungsgemäßen Lagervorrichtung in konstruktiverer Darstellung,
- Fig. 5: ein Schnittbild entsprechend der Schnittlinie V-V in Fig. 4 und
- Fig. 6: ein Schnittbild entsprechend der Schnittlinie VI-VI in Fig. 5.

Gemäß Fig. 1 ist auf einem Ski 1 ein grundsätzlich bekanntes vorderes Bindungsteil 2 einer Skibindung angeordnet, welches die Schuhspitze bzw. das Vorderende der Skischuhsohle in der dargestellten Normallage von oben und seitlich übergreift. Das Bindungsteil 2 bzw. dessen Sohlenhalter 3 können gegen die Kraft eines nicht sichtbaren Federaggregates entsprechend den Pfeilen P' und P'' in Seitwärtsrichtung ausgelenkt werden, wenn auf den nicht dargestellten Skischuh entsprechend große Kräfte in Skiquerrichtung einwirken. Dabei können das Bindungsteil 2 bzw. die Sohlenhalter 3 den Skischuh beim Nachlassen der darauf einwirkenden Querkräfte in die Mittel- bzw. Normallage zurückstellen, wenn bei der Auslenkung in Richtung der Pfeile P' bzw. P'' ein durch die Konstruktion des Bindungsteiles 2 vorgegebener Elastizitätsbereich nicht überschritten wird. Bei Überschreitung des Elastizitätsbereiches wird der Skischuh freigegeben.

Der Ballenbereich der Sohle des Skischuhes wird auf einer Lagervorrichtung 4 abgestützt, welche ein in Skiquerrichtung gegen eine Rückstellfeder verschiebbares plattenartiges Abstützteil 5 besitzt, auf dem die Sohle des Skischuhes aufliegt.

Bei Seitwärtsbewegung des Skischuhes schleppt die Sohle des Skischuhes das Abstützteil 5 in Skiquerrichtung mit, bis das Abstützteil 5 jeweils seine Endlage auf der rechten Seite oder seine Endlage auf der linken Seite des Skis erreicht hat.

Wenn das Abstützteil 5 hinreichend sicher und unverlierbar am Ski 1 angeordnet sein soll, läßt sich mit konstruktiv einfachen Mitteln nur eine relativ begrenzte Verschiebbarkeit in Skiquerrichtung gewährleisten. Dabei ist der Bereich der Verschiebbarkeit des Abstützteiles 5 in Skiquerrichtung bei modernen Bindungsteilen 2 geringer als die innerhalb des Elastizitätsbereiches des Bindungsteiles 2 mögliche Querverschiebung des Skischuhes.

Dies hat zur Folge, daß der Skischuh in der Regel bei einer Seitwärtsauslösung vor Erreichen des Auslösepunktes noch einen Restweg in Skiquerrichtung durchlaufen muß, wenn das Abstützteil 5 bereits seine Endlage in der jeweiligen Bewegungsrichtung erreicht hat, d.h. zwischen der Sohle des Skischuhes und dem Abstützteil 5 erfolgt kurz vor Erreichen des Auslösepunktes eine größere Relativbewegung.

Um zu verhindern, daß diese Relativbewegung gegen einen unerwünscht hohen Reibungswiderstand zwischen Abstützteil 5 und Schuhsohle erfolgen muß, wenn der Ballenbereich des Skischuhes stärker belastet wird, ist das Abstützteil 5 in besonderer Weise geführt.

Dazu wird auf Fig. 2 verwiesen. Auf der Unterseite des Abstützteiles 5 sind relativ zueinander dachförmig geneigte Gleitflächen 6' und 6'' angeordnet, welche in der in Fig. 2 dargestellten Mittellage des Abstützteiles 5 auf entsprechend geneigten Gegengleitflächen 7' und 7'' eines skifesten Lagerteiles 8 gleitverschiebbar aufliegen. Die Flächen 6' und 7' bzw. 6'' und 7'' bilden jeweils zur benachbarten Skilängsseite hin abfallende schiefe Ebenen.

Dies hat zur Folge, daß sich das Abstützteil 5 bei Seitwärtsverschiebung zunehmend neigt, derart, daß die der Schuhsohle zugewandte Oberseite des Abstützteiles 5 eine bei zunehmender Seitwärtsverschiebung des Abstützteiles 5 zunehmend in Verschieberichtung hin abfallende Schrägfläche bildet. In Fig. 2 ist eine entsprechende Lage des Abstützteiles 5 punktiert dargestellt.

Wenn nun der Skischuh in Richtung der Skihochachse nach unten gedrängt wird, tritt neben einer in Richtung der Skihochachse wirkenden, vom Abstützteil 5 ausgeübten Abstützkraft eine in Seitwärtsrichtung wirkende Kraftkomponente auf, die den Skischuh auf der Oberseite des Abstützteiles in Gefällerichtung der Oberseite zu schieben sucht. Dadurch wird die Reibung zwischen Schuhsohle und Abstützteil 5 weitestgehend kompensiert.

Hinzu kommt noch, daß sich die Berührungszone zwischen Schuhsohle und Abstützteil 5 bei dessen Schräglage in Richtung desjenigen seitlichen Sohlenrandes verlagert, welcher jeweils in Aufwärtsrichtung des Gefälles der Oberseite des Abstützteiles 5 weist. Damit wird die Unterseite des Skischuhes unsymmetrisch zur Skischuhlängsachse abgestützt, derart, daß ein gewisses Kippmoment entsteht, welches den Skischuh jeweils in Gefällerichtung der Oberseite des Abstützteiles 5 zur Seite wegzukippen sucht. Dieser Effekt unterstützt die Kompensation der Reibung zwischen Abstützteil 5 und Skischuhsohle.

Gemäß Fig. 3 können die Gleitflächen 6' und 6'' sowie die Gegengleitflächen 7' und 7'' jeweils auch gewölbt ausgebildet sein bzw. bogenförmig ineinander übergehen. Auch in diesem Falle nimmt das Abstützteil bei Seitwärtsverschiebung relativ zum Ski 1 eine zunehmende Schieflage ein, derart, daß die Oberseite des Abstützteiles eine die Skischuhsohle abstützende Rampe mit Gefälle in Skiquerrichtung bildet.

Abweichend von der Darstellung in den Fig. 2 und 3 brauchen die Gleitflächen 6' und 6'' einerseits und die Gegenflächen 7' und 7'' andererseits nicht exakt gegengleich ausgebildet zu sein. Jeweils ein Flächenpaar kann auch durch schmale Wülste, Rollen od.dgl. ersetzt werden.

Gemäß den Fig. 4 bis 6 ist am Ski 1 auf einem Halteblech 14 das im wesentlichen plattenartige Lagerteil 8 fest angeordnet, an dem zwei in Skiquerrichtung erstreckte, einander zugewandte, etwa horizontale Stege 9 angeordnet sind. Unterhalb dieser Stege 9 sind in Skiquerrichtung erstreckte schlitzartige Kanäle 10 ausgespart. Unterhalb der Stege 9 besitzen die Kanäle 10 in Skiquerrichtung erstreckte Gleitflächen 11, deren mittlere Bereiche gemäß Fig. 5 parallel zur Oberseite des Skis 1 verlaufen und deren Endbereiche 11' und 11'' zur jeweils benachbarten Skilängsseite hin abfallende Schrägflächen bilden.

Auf seiner dem Halteblech 14 zugewandten Seite besitzt das Lagerteil 8 eine flache Vertiefung 12, die eine der Gleitflächen 11 untertunnelt und in eine Öffnung 13 zwischen den Gleitflächen 11 übergeht.

Innerhalb der Vertiefung 12, die vom Halteblech 14 nach unten gehäuseartig abgeschlossen ist, ist eine Schenkelfeder 16 aufgenommen, deren U-bogenförmiger Mittelabschnitt einen Zapfen 17 am Lagerteil 8 umfaßt und deren freie Enden 16' und 16'' innerhalb der Öffnung 13 nach oben abgewinkelt sind.

Zwischen den Stegen 9 ist das Abstützteil 5 in Skiquerrichtung verschiebbar angeordnet. Dieses Abstützteil 5 besitzt eine im wesentlichen ebene Oberseite, welche kissenartig abgerundete Ränder aufweist und etwas oberhalb derjenigen Ebene erstreckt ist, die durch die von der Skioberseite abgewandten Oberseiten der Stege 9 gebildet wird.

Am Abstützteil 5 sind in die Kanäle 10 hineinragende Flansche 18 angeformt, deren den Gleitflächen 11 zugewandte Unterseiten als Gleitflächen 19, im wesentlichen gegengleich zu den Gleitflächen 11 ausgebildet sind. Dementsprechend besitzen die Gleitflächen 19 Endbereiche 19' und 19'', welche entsprechend den Endbereichen 11' und 11'' der Gleitflächen 11 schräg angeordnet sind.

Am einen Flansch 18 sind Vorsprünge 20 angeordnet, welche zur Begrenzung der Verschiebbarkeit des Abstützteiles 5 mit einem Anschlagteil 21 zusammenwirken, welches seinerseits durch eine nach oben abgewinkelte Zunge des das Lagerteil 18 halternden Haltebleches 14 gebildet sein kann und von unten her in den einen Kanal 10 hineinragt.

Zwischen den Flanschen 18 ist im Abstützteil 5 ein Füllstück 23 angeordnet, welches eine Aussparung 24 zur Aufnahme der abgewinkelten Enden 16' und 16'' der Schenkelfeder 16 besitzt.

Die dargestellte Anordnung funktioniert wie folgt:

In der dargestellten Mittellage des Abstützteiles 5 liegen die Enden 16' und 16'' der Schenkelfeder 16 an den Stirnenden der Aussparung 24 an, wobei gleichzeitig die Schenkel der Schenkelfeder 16, welche federnd auseinandergespreizt werden, elastisch an gegenüberliegenden Rändern der Vertiefung 12 anliegen. Wird das Abstützteil 5 in Skiquerrichtung verschoben, beispielsweise in Fig. 4 nach links, so bleibt der linke Schenkel der Schenkelfeder 16 an der in Fig. 4 linken Seite der Vertiefung 12 anliegen, während der rechte Schenkel vom Abstützteil 5 nach links mitgenommen wird. Damit entsteht eine auf das Abstützteil 5 einwirkende Rückstellkraft, die das Abstützteil 5 in der dargestellten Mittellage zu halten sucht.

Im übrigen nimmt das Abstützteil 5 durch das Zusammenwirken der Gleitflächen 11 und 19 bzw. der Endbereiche 11' und 11'' bzw. 19' und 19'' miteinander bei Verschiebung in Skiquerrichtung eine zunehmende Schräglage ein, wie sie oben anhand der Fig. 2 und 3 erläutert wurde.

Im dargestellten Beispiel kann das Abstützteil 5 mit den Flanschen 18 als Blechteil ausgebildet sein, während das Lagerteil 8 ein Kunststoffteil bildet, wobei die lagerteilseitigen Gleitflächen 11 mit einem besonders reibungsarmen Belag versehen sein können.

Anstelle der Schenkelfeder 16 können auch andere Federaggregate, beispielsweise Schraubenfedern, angeordnet sein.

## Patentansprüche

1. Lagervorrichtung (4) zur seitwärts beweglichen vertikalen Abstützung eines Skischuhes auf einem Ski (1), mit einem relativ zum Ski (1) in Richtung der Skiquerachse begrenzt verschiebbaren und bei Verschiebung seitwärts kippbaren, plattenartigen Abstützteil (5), auf dem der Skischuh mit seiner Sohle aufliegt,
dadurch gekennzeichnet,
daß zur vertikalen Abstützung des Abstützteiles (5) gegenüber dem Ski (1) am Abstützteil (5) angeordnete Gleitflächen (6',6'';19',19'') mit am Ski (1) angeordneten Gegengleitflächen (7',7'';11',11'') zusammenwirken und die Gleitflächen und/oder die Gegengleitflächen dachartig zueinander geneigt sind, derart, daß das Abstützteil (5) bei zunehmender Verschiebung in Richtung der Skiquerachse eine zunehmende Schieflage mit Gefälle in Verschieberichtung einnimmt.

2. Lagervorrichtung nach Anspruch 1,
dadurch gekennzeichnet,
daß die Gleit- bzw. Gegengleitflächen gewölbt sind.

3. Lagervorrichtung nach Anspruch 1 oder 2,
dadurch gekennzeichnet,
daß das Abstützteil (5) gegen geringe bzw. vernachlässigbare Reibung verschiebbar angeordnet ist.

4. Lagervorrichtung nach einem der Ansprüche 1 bis 3,
dadurch gekennzeichnet,
daß der Elastizitätsbereich eines der Lagervorrichtung (4) zugeordneten Bindungsteiles (2) in Skiquerrichtung größer als der Bewegungsbereich des Abstützteiles (5) in Skiquerrichtung ist.

5. Lagervorrichtung nach einem der Ansprüche 1 bis 4,
dadurch gekennzeichnet,
daß das Abstützteil (5) mit einer Rückstellfeder (16) versehen ist.

6. Lagervorrichtung nach einem der Ansprüche 1 bis 5,
dadurch gekennzeichnet,
daß das Abstützteil (5) im Ballenbereich der Skischuhsohle angeordnet ist.

## Claims

1. Bearing device (4) for the laterally movable vertical support of a ski boot on a ski (1) comprising a plate-like support part (5) which is restrictively displaceable relative to the ski (1) in the direction of the transverse axis of the ski and is laterally tiltable on being displaced, with the ski boot contacting the support part (5) with its sole, characterised in that, for the vertical support of the support part (5) relative to the ski (1), slide surfaces (6', 6''; 19', 19'') arranged on the support part (5) cooperate with counter-sliding surfaces (7', 7''; 11', 11'') arranged on the ski (1), and the sliding surfaces and/or the counter-sliding surfaces are inclined to one another in roof-like manner in such a way that the support part (5) adopts an increasing slope dropping away in the direction of displacement on increasing displacement in the direction of the transverse axis of the ski.

2. Bearing device in accordance with claim 1, characterised in that the sliding and counter-sliding surfaces are arched.

3. Bearing device in accordance with claim 1 or claim 2, characterised in that the support part (5) is displaceably arranged against low or negligible friction.

4. Bearing device in accordance with one of the claims 1 to 3, characterised in that the range of elasticity of a binding part (2) associated with the bearing device (4) is greater in the transverse direction of the ski than the range of movement of the support part (5) in the transverse direction of the ski.

5. Bearing device in accordance with one of the claims 1 to 4, characterised in that the support part (5) is provided with a resetting spring (16).

6. Bearing device in accordance with one of the claims 1 to 5, characterised in that the support part (5) is arranged in the ball region of the sole of the ski boot.

## Revendications

1. Dispositif formant portée (4), pour le support vertical, mobile latéralement, d'une chaussure de ski sur un ski (1), comportant une pièce support (5) en forme de plaque qui peut coulisser, sur une distance limitée, relativement au ski (1), selon la direction de l'axe transversal du ski, qui peut, lors de ce coulissement, culbuter vers le côté et sur laquelle la chaussure de ski repose par sa semelle,
dispositif caractérisé,
par le fait que, pour l'appui vertical de la pièce support (5) par rapport au ski (1), les surfaces de glissement (6', 6''; 19', 19''), disposées sur la pièce support (5), collaborent avec des contre-surfaces de glissement (7', 7'';11', 11'') disposées sur le ski (1), et que les surfaces de glissement et/ou les contre-surfaces de glissement sont inclinées l'une par rapport à l'autre, en forme de toit, de façon telle que, en cas de coulissement croissant selon la direction de l'axe transversal du ski, la pièce support (5) prend une position de plus en plus inclinée avec inclinaison dans la direction du coulissement.

2. Dispositif formant portée selon la revendication 1,
caractérisé,
par le fait que les surfaces de glissement ou les contre-surfaces de glissement sont bombées.

3. Dispositif formant portée selon la revendication 1 ou 2,
caractérisé,
par le fait que la pièce support (5) est disposée de façon à pouvoir coulisser en n'ayant à surmonter qu'un frottement faible ou négligeable.

4. Dispositif formant portée selon l'une des revendications 1 à 3,
caractérisé
par le fait que la zone d'élasticité, selon la direction transversale du ski, d'une pièce de fixation (2) correspondant au dispositif formant portée (4) est plus grande que la zone de déplacement de la pièce support (5) selon la direction transversale du ski.

5. Dispositif formant portée selon l'une des revendications 1 à 4,
caractérisé
par le fait que la pièce support (5) est munie d'un ressort de rappel (16).

6. Dispositif formant portée selon l'une des revendications 1 à 5,
caractérisé
par le fait que la pièce support (5) est disposée dans la zone de l'éminence du gros orteil de la semelle de la chaussure de ski.
